# EUROPÄISCHE PATENTSCHRIFT

(11) **EP 1 858 395 B1**
(45) Veröffentlichungstag und Bekanntmachung des Hinweises auf die Patenterteilung: **21.05.2014**
(21) Anmeldenummer: 05801713.8
(22) Anmeldetag: 31.10.2005
(51) Int. Cl.: A47L 15/50

(54) **GESCHIRRSPÜLMASCHINE MIT EINEM LAGERUNGSBEHÄLTER**
DISHWASHER MACHINE COMPRISING A STORAGE CONTAINER
LAVE-VAISSELLE POURVU D'UN RECIPIENT DE RETENUE

(30) Priorität: 08.03.2005 DE 102005010616
(43) Veröffentlichungstag der Anmeldung: 28.11.2007
(73) Patentinhaber: BSH Bosch und Siemens Hausgeräte GmbH, 81739 München (DE)
(72) Erfinder: KACZMAREK, Wolfgang, 84419 Schwindegg (DE)
(86) Internationale Anmeldenummer: PCT/EP2005/055670
(87) Internationale Veröffentlichungsnummer: WO 2006/094563

(56) Entgegenhaltungen:
- CH-A- 353 498
- US-A- 3 466 105
- US-A- 4 021 088
- US-A- 5 409 309

## Beschreibung

Die Erfindung betrifft eine Geschirrspülmaschine mit mindestens einen in einem Behandlungsraum angeordneten Lagerungsbehälter für zu waschendes Gut, dem mindestens ein Antrieb zum Bewegen des Lagerungsbehälters zugeordnet ist, wobei der Antrieb derart ausgebildet ist, dass der Lagerungsbehälter aus und/oder in den Behandlungsraum bewegt wird und wobei der Antrieb als Elektromotor ausgebildet ist, dem ein dem Lagerungsbehälter antreibendes Betätigungsmittel zugeordnet ist.

Eine derartige Geschirrspülmaschine ist beispielsweise aus der Druckschrift CH 353 498 A bekannt. Hierbei ist in einem oberen Teil eines Behandlungsraums ein Paar von zueinander parallelen und endlosen Ketten vorgesehen, an welchen zwei Querstäbe so angebracht sind, dass sie sich bei Bewegung der Ketten gegenläufig bewegen. Dabei ist an dem einen Querstab das obere Ende der Türe, die flexibel ausgebildet ist, und an dem anderen Ende ein zu bewegender Geschirrkorb festgemacht. Ferner laufen die beiden Ketten über vier Kettenräder, die auf den Enden von zwei Wellen sitzen. Eine der beiden Wellen ist von einem oberhalb des Behandlungsraums angeordneten Motor über ein Reduktionsgetriebe und ein Kegelräderpaar angetrieben.

Weiterhin ist aus der Druckschrift DE 93 14 357 U1 eine Geschirrspülmaschine mit einer Hebevorrichtung für einen Lagerungsbehälter bekannt, der sich in einem Behandlungsraum eines Spülbehälters der Geschirrspülmaschine befindet. Das Anheben und Absenken des Lagerungsbehälters erfolgt vollkommen automatisch mit Hilfe eines einfachen elektromechanischen Systems, welches von einem elektrischen Motor mit Polaritätsumkehr betrieben wird.

Ein gravierender Nachteil dieser Lösung ist, dass der elektrische Motor ein Moment erzeugt, dass den Lagerungsbehälter nur in vertikaler Richtung nach oben beziehungsweise nach unten und nicht in horizontaler Richtung bewegt. Um das zu reinigende Gut zu beladen oder zu entladen, muss der Benutzer den Lagerungsbehälter manuell aus oder in einen Behandlungsraum bewegen, da der elektrische Motor den Lagerungsbehälter nur in vertikaler Richtung bewegt. Dazu muss der Benutzer immer in gebückter Haltung in den Behandlungsraum greifen, um den Lagerungsbehälter aus oder in den Behandlungsraum zu bewegen.

Der Erfindung liegt daher die Aufgabe zugrunde, bei Geschirrspülmaschinen der eingangs genannten Art das Be- und Entladen des Lagerungsbehälters mit zu reinigendem Gut benutzerfreundlicher zu gestalten.

Die Aufgabe wird gemäß der Erfindung dadurch gelöst, dass das Betätigungsmittel als Zahnrad ausgebildet ist, das mit einer am Lagerungsbehälter angeordneten Zahnstange im Eingriff ist.

Diese Lösung zeichnet sich besonders dadurch aus, dass der Benutzer ohne Kraftaufwand den Lagerungsbehälter aus und/oder in den Behandlungsraum bewegen kann. Das Be- und Entladen ist dadurch benutzerfreundlicher, da auch eine größere Menge an zu reinigenden Gut ohne Kraftaufwand problemlos aus und/oder in den Behandlungsraum bewegt wird.

Ferner zeichnet sich diese Lösung besonders dadurch aus, dass der Elektromotor sehr kostengünstig in seiner Herstellung ist. Der Elektromotor wandelt elektrische Energie in mechanische Arbeit um, so dass durch das antreibende Betätigungsmittel der Lagerungsbehälter automatisch bewegt wird. Weiterhin sind das Zahnrad und die Zahnstange kostengünstig in ihrer Herstellung.

Nach einer weiteren bevorzugten Ausführungsform des Gegenstandes der Erfindung ist vorgesehen, dass der Lagerungsbehälter horizontal aus dem Behandlungsraum bewegt wird.

Durch diese Bewegung ist sichergestellt, dass das zu reinigende Gut während der Bewegung nicht aus dem Lagerungsbehälter herausfällt. Durch die horizontale Bewegung aus dem Behandlungsraum wird verhindert, dass potentielle Energie zur Überwindung eines Höhenunterschiedes verbraucht wird.

Nach einer weiteren bevorzugten Ausführungsform des Gegenstandes der Erfindung ist vorgesehen, dass der Antrieb wenigstens teilweise außerhalb des Behandlungsraumes angeordnet ist.

Diese Anordnung bietet den Vorteil, dass der Montageaufwand sehr gering ist und dadurch die Taktzeiten an der Fertigungslinie verkürzt werden. Ferner wird durch die Anordnung des Antriebes außerhalb des Behandlungsraumes verhindert, dass Flüssigkeit in den durch Feuchtigkeit anfälligen Bereich des Antriebes gelangt. Dadurch ist es ausgeschlossen, dass der Antrieb durch Feuchtigkeit zerstört wird.

Nach einer alternativen Ausführungsform des Gegenstandes der Erfindung ist vorgesehen, dass der Antrieb wenigstens teilweise hinter einer Seitenwand außerhalb des Behandlungsraumes angeordnet ist.

Diese Lösung bietet den Vorteil, dass der Antrieb im Nahbereich des im Behandlungsraum angeordneten Lagerungsbehälters angeordnet ist. Dadurch ist bei Reparaturarbeiten der Antrieb für den Mechaniker leichter zugänglich.

Nach einer weiteren alternativen Ausführungsform des Gegenstandes der Erfindung ist vorgesehen, dass der Antrieb wenigstens teilweise in einer Bodenwanne der Geschirrspülmaschine angeordnet ist.

Die erfindungsgemäße Geschirrspülmaschine weist somit den Vorteil auf, dass die Kabellänge zu einer in der Bodenwanne angeordneten Steuer- und Regelungselektronik gering ist. Durch die kurze Kabellänge sind die Kosten gering. Ferner ist in der Bodenwanne der Geschirrspülmaschine genügend Platz vorhanden, um den Antrieb dort zu montieren.

Nach einer weiteren vorteilhaften Ausgestaltung des Gegenstandes der Erfindung ist vorgesehen, dass dem Lagerungsbehälter oder dem Elektromotor Mittel zugeordnet sind, die das Zahnrad und die Zahnstange außer Eingriff zu bringen vermögen.

Diese Lösung zeichnet sich besonders dadurch aus, dass der Benutzer die Option hat, den Lagerungsbehälter manuell oder automatisch zu bewegen. Ferner kann der Benutzer den Lagerungsbehälter aus der Geschirrspülmaschine entfernen, um diesen an einem Ort zu platzieren, der im Nahbereich einer zur Aufbewahrung des zu reinigenden Guts dienenden Schublade und/oder Schrank liegt.

Besonders einfach ist der Aufbau, wenn nach einer bevorzugten Ausführungsform des Gegenstandes der Erfindung vorgesehen ist, dass die Mittel als Ausreicheinrichtung ausgebildet sind, die das Zahnrad auf einer Antriebswelle des Elektromotors zu verschieben vermögen.

Nach einer weiteren bevorzugten Ausführungsform des Gegenstandes der Erfindung ist vorgesehen, dass der Antrieb durch ein an der Geschirrspülmaschine angeordnetes Schaltelement ansteuerbar ist.

Eine entsprechend diesen Merkmalen ausgebildete Geschirrspülmaschine zeichnet sich dadurch aus, dass der Benutzer über das Schaltelement den Lagerungsbehälter automatisch aus oder in den Behandlungsraum bewegen kann. Durch das Schaltelement ist ein bedienungsfreundliches Bewegen des Lagerungsbehälters möglich.

Die Erfindung ist in einer nachfolgenden Beschreibung anhand eines in der Zeichnung vereinfacht dargestellten Ausführungsbeispiels erläutert. Es zeigen:
- Fig. 1: eine in Schnittdarstellung von der Seite schematisch dargestellte Geschirrspülmaschine mit einem Spülbehälter, in dessen Behandlungsraum zwei mit jeweils einen Antrieb zugeordnete Lagerungsbehälter angeordnet sind; und
- Fig. 2: den ausschnittsweise in Seitenansicht schematisch dargestellten Lagerungsbehälter mit dem Antrieb.

In Figur 1 ist eine erfindungsgemäße Geschirrspülmaschine 1 mit einem Spülbehälter 2 gezeigt, der einen aus Edelstahl oder alternativ aus Kunststoff geformten Innenmantel 3 zur Auskleidung eines Behandlungsraums 4 aufweist. Der Innenmantel 3 weist an seinen Seitenwänden Führungsschienen 5 auf, die als Teleskopschienen ausgebildet sind. An den Führungsschienen 5 ist ein als erster Lagerungsbehälter 6 ausgebildeter Geschirrkorb mit Führungsrollen 7 ausziehbar gehalten. Einem zweiten Lagerungsbehälter 6' sind zum Bewegen Führungsrollen 7' zugeordnet, die zur Lagerung des Lagerungsbehälters 6' dienen. Der Lagerungsbehälter 6 und der Lagerungsbehälter 6' werden von einem Antrieb angetrieben, dem ein als antreibenden Betätigungsmittel ausgebildetes Zahnrad 8, eine Zahnstange 9 und ein nicht gezeigter Elektromotor zugeordnet ist. Alternativ kann der Antrieb auch als ein mit dem Elektromotor gekoppelter Seilzugantrieb oder alternativ als ein Kraftspeicher ausgebildet sein. Das Zahnrad 8 ist mit einer am Lagerungsbehälter 6, 6' angeordneten Zahnstange 9 im Eingriff. Dem Elektromotor ist eine nicht gezeigte Ausreicheinrichtung zugeordnet, die das Zahnrad 8 und die Zahnstange 9 außer Eingriff zu bringen vermögen. Der Behandlungsraum 4 ist über eine Tür 10, die um eine horizontale Achse 11 schwenkbar gelagert ist, zugänglich. Die Tür 10 weist eine Innenfläche 12 und eine Außenfläche 13 auf. An der Außenfläche 13 der Tür 10 ist eine Bedienblende 14 angeordnet, an der ein Schaltelement 15 zur Aktivierung oder Deaktivierung des Antriebes angeordnet ist. Das Schaltelement 15 ist mit einer Steuer- und Regelungselektronik 16 verbunden.

Figur 2 zeigt den Lagerungsbehälter 6, der einen Rahmen 17 aufweist, an dem Stäbe 18 senkrecht zu einer Bodenfläche des Lagerungsbehälters 6 angeordnet sind, die der Stabilität des Lagerungsbehälters 6 dienen. An den senkrecht angeordneten Stäben 18 ist die Zahnstange 9 formschlüssig verbunden. Das Zahnrad 8 ist mit einer Antriebswelle 19 formschlüssig verbunden. Die Antriebswelle 19 ist dem Elektromotor zugeordnet, der sich außerhalb des Behandlungsraumes 4 befindet. Der Elektromotor ist unmittelbar hinter einer Seitenwand angeordnet und mit der Steuer- und Regelungselektronik 16 verbunden. Alternativ kann der Elektromotor auch in einer Bodenwanne angeordnet sein. Der Aufbau des Lagerungsbehälters 6' ist anlog dem Lagerungsbehälter 6.

Nach dem Betrieb der Geschirrspülmaschine 1 öffnet der Benutzer mittels der nicht gezeigten Betätigungshandhabe die Tür 14, wodurch dem Benutzer der Behandlungsraum 4 zugänglich gemacht wird. Um das in den Lagerungsbehältern 6, 6' angeordnete zu reinigende Gut aus dem Behandlungsraum 4 zu bewegen, betätigt der Benutzer das Schaltelement 15. Durch die Betätigung des Schaltelements 15 wird durch eine elektromechanische Verbindung ein Signal an die Steuer- und Regelungselektronik 16 abgegeben, die den Elektromotor ansteuert. Durch die Aktivierung des Elektromotors führt die dem Elektromotor zugeordnete Antriebswelle eine Drehbewegung durch, so dass das an der Antriebswelle angeordnete Zahnrad 8 rotiert. Da das Zahnrad 8 im Eingriff mit der Zahnstange 9 ist, welche an der Antriebswelle 19 des Lagerungsbehälters 6, 6' befestigt ist, wird der Lagerungsbehälter 6, 6' aus dem Lagerungsbehälter heraus bewegt. Jedem Antrieb ist ein Schaltelement 15 zugeordnet, so dass der Lagerungsbehälter 6, 6' zu unterschiedlichen Zeiten aus dem Behandlungsraum 4 herausbewegt werden kann. Wenn der Lagerungsbehälter 6, 6' vollständig aus dem Behandlungsraum 4 herausbewegt wird, wird der Elektromotor von der Steuer- und Regelungselektronik angesteuert und beendet die Bewegung des Lagerungsbehälters 6, 6'. Nachdem der Benutzer das zu reinigende Gut aus dem Lagerungsbehälter 6, 6' entfernt hat, kann er diesen wieder mit zu reinigendem Gut befüllen und ihn mittels des Schaltelements 15 wieder zurück in den Behandlungsraum 4 bewegen. Wenn der Lagerungsbehälter 6, 6' wieder vollständig im Behandlungsraum 4 hineinbewegt wird, wird der Elektromotor wieder von der Steuer- und Regelungselektronik angesteuert und beendet die Bewegung des Lagerungsbehälters 6, 6'. Der Antrieb ist so ausgelegt, dass auch bei schwer zu reinigendem Gut der Lagerungsbehälter 6, 6' in den Behandlungsraum hineinbewegt und herausbewegt werden kann. Falls der Benutzer den Lagerungsbehälter 6, 6' aus der Geschirrspülmaschine 1 entfernen möchte, so kann der Benutzer über das Schaltelement 15 die Antriebswelle 19 verschieben, um das Zahnrad 8 und die Zahnstange 9 außer Eingriff zu bringen. Der Lagerungsbehälter 6, 6' ist dann entkoppelt und manuell bewegbar.

## Patentansprüche

1. Geschirrspülmaschine (1) mit mindestens einen in einem Behandlungsraum (4) angeordneten Lagerungsbehälter (6, 6') für zu waschendes Gut, dem mindestens ein Antrieb zum Bewegen des Lagerungsbehälters (6, 6') zugeordnet ist, wobei der Antrieb derart ausgebildet ist, dass der Lagerungsbehälter (6, 6') aus und/oder in den Behandlungsraum (4) bewegt wird und wobei der Antrieb als Elektromotor ausgebildet ist, dem ein dem Lagerungsbehälter (6, 6') antreibendes Betätigungsmittel zugeordnet ist, **dadurch gekennzeichnet, dass** das Betätigungsmittel als Zahnrad (8) ausgebildet ist, das mit einer am Lagerungsbehälter (6, 6') angeordneten Zahnstange (9) im Eingriff ist.

2. Geschirrspülmaschine (1) nach Anspruch 1, **dadurch gekennzeichnet, dass** der Lagerungsbehälter (6, 6') horizontal aus dem Behandlungsraum (4) bewegt wird.

3. Geschirrspülmaschine (1) nach Anspruch 1 oder 2, **dadurch gekennzeichnet, dass** der Antrieb wenigstens teilweise außerhalb des Behandlungsraums (4) angeordnet ist.

4. Geschirrspülmaschine (1) nach Anspruch 1 oder 2, **dadurch gekennzeichnet, dass** der Antrieb wenigstens teilweise hinter einer Seitenwand außerhalb des Behandlungsraums (4) angeordnet ist.

5. Geschirrspülmaschine (1) nach Anspruch 1 oder 2, **dadurch gekennzeichnet, dass** der Antrieb wenigstens teilweise in einer Bodenwanne der Geschirrspülmaschine (1) angeordnet ist.

6. Geschirrspülmaschine (1) nach einem der Ansprüche 1 bis 5, **dadurch gekennzeichnet, dass** dem Lagerungsbehälter (6, 6') oder dem Elektromotor Mittel zugeordnet sind, die das Zahnrad (8) und die Zahnstange (9) außer Eingriff zu bringen vermögen.

7. Geschirrspülmaschine (1) nach Anspruch 6, **dadurch gekennzeichnet, dass** die Mittel als Ausreicheinrichtung ausgebildet sind, die das Zahnrad (8) auf der Antriebswelle (19) des Elektromotors zu verschieben vermögen.

8. Geschirrspülmaschine (1) nach einem der Ansprüche 1 bis 7, **dadurch gekennzeichnet, dass** der Antrieb durch ein an der Geschirrspülmaschine (1) angeordnetes Schaltelement (15) ansteuerbar ist.

## Claims

1. Dishwasher (1) having at least one storage container (6, 6') arranged in a treatment compartment (4) for items to be washed, to which is assigned at least one drive for moving said storage container (6, 6'), wherein the drive is embodied in such a way that the storage container (6, 6') is moved out of and/or into the treatment compartment (4) and wherein the drive is embodied as an electric motor, to which is assigned an actuation means propelling the storage container (6, 6'), **characterised in that** the actuation means is embodied as a toothed gear (8) which engages with a gear rack (9) arranged on the storage container (6, 6').

2. Dishwasher according to claim 1, **characterised in that** the storage container (6, 6') is moved horizontally out of the treatment compartment (4).

3. Dishwasher (1) according to claim 1 or 2, **characterised in that** the drive is arranged at least partially outside the treatment compartment (4).

4. Dishwasher (1) according to claim 1 or 2, **characterised in that** the drive is arranged at least partially behind a side wall outside the treatment compartment (4).

5. Dishwasher (1) according to claim 1 or 2, **characterised in that** the drive is arranged at least partially in a tub of the dishwasher (1).

6. Dishwasher (1) according to one of claims 1 to 5, **characterised in that** means are assigned to the storage container (6, 6') or the electric motor which are capable of disengaging the toothed gear (8) and the gear rack (9).

7. Dishwasher (1) according to claim 6, **characterised in that** the means are embodied as an extending facility, which is capable of displacing the toothed gear (8) on the drive shaft (19) of the electric motor.

8. Dishwasher (1) according to one of claims 1 to 7, **characterised in that** the drive is capable of being actuated by a switching element (15) arranged on the dishwasher (1).

## Revendications

1. Lave-vaisselle (1) comprenant au moins un récipient de stockage(6, 6') pour des produits à laver, disposé dans une chambre de traitement (4), récipient de stockage (6, 6') auquel est associé au moins un entraînement permettant son déplacement, l'entraînement étant exécuté de manière à ce que le récipient de stockage (6, 6') sorte et/ou entre dans la chambre de traitement (4) et l'entraînement étant exécuté en tant que moteur électrique auquel est associé un moyen d'actionnement entraînant le récipient de stockage (6, 6'), **caractérisé en ce que** le moyen d'actionnement est exécuté en tant que roue dentée (8) qui est engrenée avec une crémaillère (9) située sur le récipient de stockage (6, 6').

2. Lave-vaisselle (1) selon la revendication 1, **caractérisé en ce que** le récipient de stockage (6, 6') sort de la chambre de traitement (4) à l'horizontale.

3. Lave-vaisselle (1) selon la revendication 1 ou 2, **caractérisé en ce que** l'entraînement est disposé, au moins en partie, à l'extérieur de la chambre de traitement (4).

4. Lave-vaisselle (1) selon la revendication 1 ou 2, **caractérisé en ce que** l'entraînement est disposé, au moins en partie, derrière une paroi latérale à l'extérieur de la chambre de traitement (4).

5. Lave-vaisselle (1) selon la revendication 1 ou 2, **caractérisé en ce que** l'entraînement est disposé, au moins en partie, dans une cuve de fond du lave-vaisselle (1).

6. Lave-vaisselle (1) selon l'une des revendications 1 à 5, **caractérisé en ce que** des moyens capables de désengrener la roue dentée (8) et la crémaillère (9) sont associés au récipient de stockage (6, 6') ou au moteur électrique.

7. Lave-vaisselle (1) selon la revendication 6, **caractérisé en ce que** les moyens sont exécutés en tant que dispositif d'extension capable de déplacer la roue dentée (8) sur l'arbre d'entraînement (19) du moteur électrique.

8. Lave-vaisselle (1) selon l'une des revendications 1 à 7, **caractérisé en ce que** l'entraînement peut être commandé par un élément de commutation (15) situé sur le lave-vaisselle (1).
